# EUROPÄISCHE PATENTSCHRIFT

(11) **EP 0 273 230 B1**
(45) Veröffentlichungstag und Bekanntmachung des Hinweises auf die Patenterteilung: **07.11.1990**
(21) Anmeldenummer: 87117916.4
(22) Anmeldetag: 03.12.1987
(51) Int. Cl.: F26B 13/10, F26B 23/02, F26B 21/04

(54) **Verfahren und Einrichtung zur thermischen Behandlung einer kontinuierlich bewegten textilen Wahrenbahn**
Process and apparatus for the continuous thermal treatment of a moving textile web
Procédé et dispositif de traitement thermique continu d'une bande continue de textile

(30) Priorität: 23.12.1986 DE 3644323
(43) Veröffentlichungstag der Anmeldung: 06.07.1988
(73) Patentinhaber: Brückner Trockentechnik GmbH & Co. KG, D-71229 Leonberg (DE)
(72) Erfinder: Gresens, Harry, D-7141 Benningen/Necker (DE)
(74) Vertreter: Tetzner, Volkmar, Dr.-Ing. Dr. jur.

(56) Entgegenhaltungen:
- WO-A-80/00183
- DE-C- 2 812 966
- DE-C- 3 616 333
- DE-U- 8 332 567
- FR-A- 2 526 139
- GB-A- 2 059 032
- US-A- 4 343 769
- US-A- 4 475 294

## Beschreibung

Die Erfindung betrifft eine Verfahren zur thermischen Behandlung, insbesondere zum Trocknen und/oder Fixieren, einer kontinuierlich bewegten textilen Warenbahn in einer Behandlungseinrichtung mit wenigstens zwei von der Warenbahn nacheinander durchlaufenen Behandlungszonen, gemäß dem Oberbegriff des Patentanspruches 1. Ferner befaßt sich die Erfindung mit einer Behandlungseinrichtung zur Durchführung dieses Verfahrens.

Nach den neuen gesetzlichen Bestimmungen müssen auch die Schadstoffemissionen von thermischen Behandlungseinrichtungen für textile Warenbahnen, z.B. Spannmaschinen und dergleichen, stark eingeschränkt werden. Wird z.B. eine solche Spannmaschine zum Trocknen und/oder Fixieren von textilen Warenbahnen nach deren Färbebehandlung mit modernen Textilfarbstoffen und sogenannten Carriern verwendet, also zum Trocknen und/oder Fixieren alkalischer, chlorhaltiger Substanzen, dann ist die Installation einer solchen Spannmaschine genehmigungspflichtig, während in allen anderen Behandlungsfällen diese Installation immerhin meldepflichtig ist. Bei einer thermischen Behandlung von mit alkalischen, also chlorhaltigen Substanzen gefärbten textilen Warenbahnen müssen entsprechende Abgasbehandlungseinrichtungen eingebaut werden, um die Schadstoffemissionen unter der vorgeschriebenen Grenze zu halten. Der Einbau solcher Abgasbehandlungseinrichtungen ist selbst bei relativ geringen Abgasemissionswerten dann erforderlich, wenn Nachbarschaftsbeschwerden über eventuelle Emissionsbelästigungen vorliegen.

In der Praxis sind daher verschiedene Verfahren und Einrichtungen entwickelt worden, mit denen man versucht hat, die Abgase solcher thermischen Behandlungseinrichtungen für textile Warenbahnen zu reinigen. Hierzu zählen insbesondere Kondensations-, Filter- sowie thermische Nachverbrennungsverfahren und - Einrichtungen. Gerade für die thermische Nachverbrennung der Abgase sind nicht nur sehr hohe Investitionskosten für die entsprechende Einrichtung selbst erforderlich, sondern auch für den Betrieb dieser Einrichtungen sind erhebliche Energiekosten notwendig, da vielfach die zur Verbrennung erforderliche Energiemenge den Wärmebedarf einer solchen thermischen Behandlungseinrichtung, insbesondere einer Spannmaschine, um 100 % übersteigt. Dies bedeutet, daß nach dem Einbau einer thermischen Nachverbrennungseinrichtung die ganze thermische Behandlungseinrichtung einen Wärmeverbrauch hat, der etwa doppelt so hoch ist wie zuvor, also ohne die thermische Nachverbrennungseinrichtung.

Eine erhebliche Verbesserung hinsichtlich der Energiekosten und des Wärmeverbrauchs bringt bereits ein von der Anmelderin vorgeschlagenes Verfahren gemäß dem deutschen Patent 28 12 966, wie es im Oberbegriff des Anspruches 1 als bekannt vorausgesetzt wird. Bei diesem bekannten Verfahren wird die gesamte Abgasmenge in Form von zwei Abgas-Teilströmen aus zwei gesonderten Behandlungszonen abgezogen, wobei der aus einer von der Warenbahn zuerst durchlaufenen Behandlungszone abgezogene erste Abgas-Teilstrom einem Sprühkühler mit zugehörigem Kühlturm zugeführt wird, um dort die im Abgasteilstrom enthaltenen kondensierbaren Bestandteile zu entfernen. Daraufhin wird dieser von kondensierbaren Bestandteilen befreite erste Abgasteilstrom in einem Wärmetauscher wieder aufgeheizt und zum Teil in die erste Behandlungszone zurückgeführt und zum Teil der zweiten Behandlungszone zugeführt. Am Ende der zweiten Behandlungszone wird ein zweiter Abgas-Teilstrom abgezogen und durch Verbrennung von den darin enthaltenen Schadstoff-Bestandteilen befreit. Der durch diese Verbrennung erhitzte zweite Abgas-Teilstrom wird dann zunächst zur Vorwärmung des der Verbrennungseinrichtung zugeführten zweiten Abgas-Teilstromes und dann zur Wiedererwärmung des ersten Abgas-Teilstromes verwendet, bevor er in die Atmosphäre entlassen wird.

Der Erfindung liegt nun die Aufgabe zugrunde, ein Verfahren der im Oberbegriff des Anspruches 1 vorausgesetzten Art in der Weise weiterzuverbessern, daß der Wärmeverbrauch und damit die Energiekosten für die Abgasreinigung noch erheblich gesenkt werden können und gleichzeitig der bauliche Aufwand für die dafür erforderlichen Einrichtungsteile deutlich herabgesetzt werden kann.

Diese Aufgabe wird erfindungsgemäß durch die im Kennzeichen des Anspruches 1 angegebenen Merkmale gelöst.

Weitere vorteilhafte Ausgestaltungen der Erfindung, insbesondere auch eine bevorzugte Ausführung einer Behandlungseinrichtung zur Durchführung dieses erfindungsgemäßen Verfahrens sind Gegenstand der Unteransprüche.

Bei der vorliegenden Erfindung geht man von der Erkenntnis aus, daß in thermischen Behandlungseinrichtungen, wie z.B. Spannmaschinen, kombinierte thermische Behandlungsverfahren, nämlich im allgemeinen Trocknen und Fixieren, in wenigstens zwei von der Warenbahn nacheinander durchlaufenen Behandlungszonen durchgeführt werden. Dabei wird in der ersten Behandlungszone die textile Warenbahn getrocknet, wobei aufgrund der dort herrschenden Temperaturen im wesentlichen Wasserdampf anfällt, während in der zweiten Behandlungszone vor allem fixiert wird, wobei dies bei höheren Temperaturen als in der ersten Behandlungszone durchgeführt wird, so daß hier auch weitere Substanzen, u.a. auch Spinn- und Spulöle, verdampfen und dem abzuziehenden Abgas hinzugefügt werden.

Bei diesem erfindungsgemäßen Verfahren wird nun aus dem - in Warenbahnlaufrichtung betrachtet - hinteren Ende der ersten Behandlungszone, also im allgemeinen in dem Trocknerteil der Behandlungseinrichtung, das gesamte Abgas abgezogen, und dieser Abgasstrom wird lediglich in geregelter Weise auf eine für die Zuführung in die zweite Behandlungszone geeignete Temperatur erwärmt und dann insgesamt als Frischgasmenge direkt in diese zweite Behandlungszone, entsprechend der zuvor erläuterten allgemeinen Vorgehensweise also in die Fixierzone, eingeleitet. Hierdurch wird nicht nur das in der Hauptsache mit Wasserdampf beladene Abgas der ersten Behandlungszone auf zulässige Weise weiter erwärmt, um es in der nachfolgenden zweiten Behandlungszone als die dort erforderliche Frischgasmenge verwenden zu können, sondern diese Temperaturerhöhung bedeutet gleichzeitig auch, daß dieses als Frischgas in der zweiten Behandlungszone benutzte Abgas nun für eine erhöhte Dampfbeladung aufbereitet und eine Kondensation des hohen Wasserdampfanteiles dieses Abgases nicht zu befürchten ist.

Da bei diesem erfindungsgemäßen Verfahren das gesamten Abgas aus der ersten Behandlungszone - nach entsprechender Temperaturerhöhung - in der zweiten Behandlungszone nochmals verwendet und nur das am Ende der zweiten Behandlungszone abgezogene Abgas in die Atmosphäre entlassen wird, können aufwendige Abgasreinigungseinrichtungen für diesen Abgasteil aus der ersten Behandlungszone entfallen.

Am Warenbahn-Auslaufende der zweiten Behandlungs zone (also im allgemeinen der Fixierzone) wird nun ständig ein Abgasteilstrom abgezogen, der in die Atmosphäre entlassen werden soll. Dieser aus der zweiten Behandlungszone abgezogene Abgasteilstrom ist dabei zusätzlich zum Wasserdampf mit weiteren verdampften Substanzen, wie z.B. verdampften Spinnund Spulölen und gegebenenfalls anderen Schadstoff-Substanzen, beladen, wobei noch ein Teil Leckluft aus dem Warenbahn-Austrittsschlitz an diesem Ende der Behandlungseinrichtung bzw. zweiten Behandlungszone hinzukommt.

Dieser aus der zweiten Behandlungszone abgezogene Abgasteilstrom wird dann - zunächst gleichartig wie beim Verfahren gemäß dem deutschen Patent 2 812 966 - der Verbrennungseinrichtung (Nachverbrennungseinrichtung) zugeleitet, indem er zuvor mit dem durch die Verbrennung der Schadstoffbestandteile bereits erhitzten Abgasteilstrom stark vorgewärmt worden ist. Nachdem dieser erhitzte Abgasteilstrom den direkt von der ersten Behandlungszone kommenden Abgasteilstrom vorgewärmt hat, wird er zur weiteren Erwärmung des aus der ersten Behandlungszone entnommenen Abgasstromes ausgenutzt. Bevor dieser erhitzte Abgas- teilstrom in die Atmosphäre entlassen wird, wird er jedoch zunächst noch für die Erwärmung der der Behandlungseinrichtung (an deren Warenbahn-Einlaufende) zuzuführenden Frischluft ausgenutzt. Der Abgasteilstrom aus der zweiten Behandlungszone wird daher nach seinem Erhitzen in der Verbrennungs einrichtung erfindungsgemäß nacheinander erstens zum Vorwärmen des unmittelbar aus der zweiten Behandlungszone kommenden Abgas- teilstromes, zweitens zum weiteren Erwärmen des aus der ersten Behandlungszone entnommenen Abgasstromes und drittens zum Erwärmen der der Behandlungseinrichtung neu zuzuführenden Frischluft ausgenutzt und dabei ausreichend entwärmt bzw. abgekühlt. Auf diese Weise wird die gesamte Abgasmenge der thermischen Behandlungseinrichtung im Vergleich zu bekannten Ausführungen auf etwa 50 % reduziert, indem das Abgas aus der ersten Behandlungszone ein zweites Mal (in der zweiten Behandlungszone) benutzt wird, nachdem es um ein zulässiges, geregeltes Maß weiter erwärmt worden ist. Durch dieses Anheben der Temperatur in der zweiten Behandlungszone können - wie zum Teil bereits erwähnt - keine Wasserdampfkondensationen erfolgen und das Gas ist trotz des bereits vorhandenen Wasserdampfanteiles in der Lage, die angefallenen Öldämpfe (Spinnund Spulöle aus dem Gewebe) aufzunehmen und zur thermischen Nachverbrennungseinrichtung zu transportieren. Da die Abgasmengen aus den beiden Behandlungszonen dieser Behandlungseinrichtung bei der erläuterten komtinierten Betriebsweise (als Trocknerteil und anschließendes Fixierteil) etwa gleich groß sind, läßt sich diese Verfahrensweise ohne merklichen Wirkungsgradverlust realisieren.

Die Erfindung sei nachfolgend anhand einer bevorzugten Ausführungsform einer thermischen Behandlungseinrichtung näher beschrieben, die in der Zeichnung (eine einzige Zeichnungsfigur) in Form eines vereinfachten Blockschemas veranschaulicht ist.

Die in der Zeichnung veranschaulichte thermische Behandlungseinrichtung enthält als eigentliche Behandlungseinrichtung für eine Wärmebehandlung einer kontinuierlich durch sie hindurchbewegten textilen Warenbahn 1 eine Spannmaschine 2, die in zwei Behandlungszonen unterteilt ist, von denen die von der Warenbahn 1 als erstes durchlaufene erste Behandlungszone einen Trocknerteil 2a und die von der Warenbahn 1 als nächstes durchlaufene zweite Wärmebehandlungszone einen Fixierteil 2b bildet. Diese Spannmaschine 2 kann in herkömmlicher Weise ausgeführt sein, d.h. sowohl der Trocknerteil 2a als auch der Fixierteil 2b kann in mehrere Behandlungsfelder unterteilt sein. Die Warenbahn 1 durchläuft diese Spannmaschine 2 in Richtung des Pfeiles 3 kontinuierlich.

Die thermische Behandlungseinrichtung enthält ferner eine als thermische Nachverbrennungseinrichtung 4 ausgebildete Verbrennungseinrichtung, die mit einem Brenner 5, vorzugsweise einem Gasbrenner, ausgestattet sein kann. Das Warenbahn- Auslaufende 2b' ist über eine Abgasleitung 6 mit der thermischen Nachverbrennungseinrichtung 4 unter Zwischenschaltung eines ersten indirekten Wärmetauschers 7 verbunden.

Der Spannmaschine 2 sind außer dem ersten Wärmetauscher 7 noch zwei weitere indirekte Wärmetauscher zugeordnet, nämlich ein zweiter Wärmetauscher 8 und ein dritter Wärmetauscher 9. Alle drei Wärmetauscher 7, 8, 9 sind an eine Hauptabgasleitung 10 angeschlossen, die von der thermischen Nachverbrennungseinrichtung 4 ausgeht und zu einem Kamin 11 führt und über die ein in der thermischen Nachverbrennungseinrichtung 4 erhitzter Abgasteilstrom zunächst der einen Seite des ersten Wärmetauschers 7, danach - zumindest teilweise - der einen Seite des zweiten Wärmetauschers 8 und danach - wieder zumindest teilweise - der einen Seite des dritten Wärmetauschers 9 zugeleitet wird, bevorer über den Kamin 11 in die Atmosphäre entlassen wird. Der anderen Seite des ersten Wärmetauschers 7 wird - wie bereits angedeutet - über die Abgasleitung 6 der vom Warenbahn- Auslaufende 2b' des Fixierteiles 2b kommende Abgasteilstrom zwecks Veränderung zugeführt, bevor er in die thermische Nachverbrennungseinrichtung 4 eingeleitet wird, um dort die in ihm enthaltenen Schadstoffbestandteile in üblicher Weise zu verbrennen. Der zweiten Seite des zweiten Wärmetauschers 8 wird über eine Gasleitung 12 das gesamte Abgas aus dem - in Warenbahnlaufrichtung (Pfeil 3) betrachtet - hinteren Ende 2a' des Trocknerteiles 2a zugeleitet, um dort in geregelter Weise lediglich weiter erwärmt zu werden, bevor dieser gesamte Abgasstrom als Frischgas in das - wiederum in Warenbahnlaufrichtung betrachtet - vordere Ende 2b" des Fixierteiles 2b eingeführt wird. Der in Strömungsrichtung (Pfeil 13) dem zweiten Wärmetauscher 8 nachgeordnete dritte Wärmetauscher 9 wird auf seiner anderen Seite mit Frischluft (Pfeil 14) aus dem die Behandlungseinrichtung umgebenden Raum gespeist, wobei die dadurch erwärmte Frischluft über eine Frischluftzuführleitung 15 in das WarenbahnEinlaufende 2a" des Trocknerteiles 2a und damit der Spannmaschine 2 eingeführt wird.

In der Hauptabgasleitung 10 des erhitzten Abgas- teilstromes, d.h. in den Leitungsabschnitten dieser Hauptabgasleitung 10, die vom ersten Wärmetauscher 7 zum zweiten Wärmetauscher 8 sowie vom zweiten Wärmetauscher 8 zum dritten Wärmetauscher 9 führen, sind jeweils zwei Bypass-Regelklappen 16, 16a bzw. 17, 17a sowie je eine Bypass-Leitung 18 bzw. 19 vorgesehen, wodurch wenigstens ein Teil des erhitzten Abgasteilstromes in genau steuerbarer Weise einerseits um den zweiten Wärmetauscher 8 und andererseits um den dritten Wärmetauscher 9 im Bypass herumgelenkt werden kann. Durch diese Bypass-Einrichtungen wird es ermöglicht, die beiden Wärmetauscher 8 und 9 in genau regelbarer Weise zu betreiben, d.h. durch den zweiten Wärmetauscher 8 den gesamten Abgasstrom aus dem Trocknerteil 2a in geregelter Weise auf genau die für das Zuführen in den Fixierteil 2b geeignete Temperatur und die bei 14 dem dritten Wärmetauscher 9 zugeführte Frischluft ebenfalls in genau regelbarer Weise auf die für das Einführen in den Trocknerteil 2a geeignete Temperatur zu erwärmen.

Die in das Warenbahn-Einlaufende 2a" in den Trocknerteil 2a einzuleitende Frischluft ist vorzugsweise auf eine Temperatur erwärmt, die etwa der Temperatur des am hinteren Ende 2a' des Trocknerteiles 2a abgezogenen Abgases entspricht. Der hier abgezogene Abgasstrom wird dann im zweiten Wärmetauscher 8 ebenfalls in genau regelbarer Weise in seiner Temperatur erhöht (zum Einführen als Frischgasmenge in den Fixierteil 2b), wobei diese erhöhte Temperatur dann etwa mit der Temperatur des am Ende dieser dieses Fixierteiles 2b abgezogenen Teilgasstromes (Leitung 6) übereinstimmt.

In einer praktischen Durchführung dieses erfindungsgemäßen Verfahrens zum Trocknen und Fixieren der kontinuierlich bewegten textilen Warenbahn 1 sei angenommen, daß die bei 14 dem dritten Wärmetauscher 9 zugeführte Frischluft eine Umgebungstemperatur von etwa 30_{°}C besitzt und daß diese Frischluft im dritten Wärmetauscher 9 dann auf etwa 130_{°}C erwärmt wird. Im Trocknerteil 2a der Spannmaschine 2 besitzt der darin umgewälzte Heißgasstrom eine Temperatur von etwa 150_{°}C. Das mit Hilfe der Abgasleitung 12 aus dem Trocknerteil 2a abgezogene Abgas besitzt wiederum eine Temperatur von etwa 130_{°}C. Für das Einleiten dieses Abgases als Frischgas in den Fixierteil 2b der Spannmaschine 2 muß dieses Abgas bzw. dieser Abgasstrom zweckmäßig auf eine Temperatur von etwa 180_{°}C im zweiten Wärmetauscher 8 (in geregelter Weise) weiter erwärmt werden. Im Fixierteil 2b beträgt die Temperatur des dort umgewälzten Heißgasstromes etwa 200_{°}C, während der über die Abgasleitung 6 am WarenbahnAuslaufende 2b' abgezogene Abgasteilstrom wiederum eine Temperatur von etwa 180_{°}C aufweist. Würde man den hier abgezogenen Abgasteilstrom mit dieser Temperatur (180_{°}C) direkt der thermischen Nachverbrennungseinrichtung 4 zuführen, dann würde dies bedeuten, daß dieser Einrichtung 4 über ihren Brenner 5 noch ein ganz beträchtlicher zusätzlicher Teil an Wärmeenergie zugeführt werden muß, um die thermische Nachverbrennung der in diesem Teilgasstrom enthaltenen Schadstoffbestandteile bei etwa 700 bis 800_{°}C zu verbrennen. Da jedoch der aus dem Fixierteil 2b über die Leitung 6 abgezogene Abgasteilstrom in dem ersten Wärmetauscher 7 zunächst mit Hilfe des von der Nachverbrennungseinrichtung 4 kommenden, auf etwa 700 bis 750°C erhitzten Abgasteilstrom auf etwa 550 bis 650_{°}C, vorzugsweise etwa 600_{°}C vorgewärmt wird, ist nur eine relativ geringe zusätzliche Wärmeenergiezufuhr über den Brenner 5 zur thermischen Nachverbrennungseinrichtung 4 erforderlich. Bei den bisher angegebenen Temperaturverhältnissen kann dann ferner davon ausgegangen werden, daß der erhitzte Abgasteilstrom den ersten Wärmetauscher 7 mit einer Temperatur von etwa 350°C verläßt, wenigstens teilweise über den zweiten Wärmetauscher 8 geleitet und dort auf etwa 320_{°}C abgekühlt wird, bevor er den dritten Wärmetauscher 9 durchströmt und mit etwa 250°C über den Kamin 11 in die Atmosphäre entlassen wird.

Durch diese erfindungsgemäße Ausführung ist es somit im Vergleich zu bekannten Verfahren und Einrichtungen daher möglich, mit verhältnismäßig geringen Anlage- bzw. Einrichtungskosten zum einen die Gesamtabgasmenge der thermischen Behandlungseinrichtung erheblich zu verringern, nämlich um etwa die Hälfte (50 %), und dabei gleichzeitig die in die Atmosphäre abzuführende Abgasmenge (das ist der ganze aus dem Fixierteil 2b abgezogene Abgasteilstrom) praktisch ohne wesentlichen zusätzlichen Energiebedarf (trotz vorhandener thermischer Nachverbrennungseinrichtung 4) einwandfrei zu reinigen und somit die Behandlungseinrichtung insgesamt den neuen Emissionsbestimmungen gerecht zu entsorgen

## Patentansprüche

1. Verfahren zur thermischen Behandlung, insbesondere zum Trocknen und/oder Fixieren, einer kontinuierlich bewegten textilen Warenbahn in einer Behandlungseinrichtung mit wenigstens zwei von der Warenbahn nacheinander durchlaufenen Behandlungszonen unter Verwendung eines in der Behandlungseinrichtung umgewälzten Heißgasstromes, dessen Temperatur in der zweiten Behandlungszone höher ist als in der von der Warenbahn zuerst durchlaufenen ersten Behandlungszone, wobei
a) aus der ersten Behandlungszone fortlaufend abgezogenes Abgas in einem Wärmetauscher erwärmt und in die zweite Behandlungszone als Frischgas eingeleitet wird,
b) am Ende der zweiten Behandlungszone ein Abgasteilstrom abgezogen und durch Verbrennung von den in ihm enthaltenen Schadstoffbestandteilen befreit wird,
c) dieser durch die Verbrennung erhitzte Abgas- teilstrom vor seiner Entlassung in die Atmosphäre zuerst zur Vorwärmung des der Verbrennungseinrichtung zuzuführenden Abgasteilstromes und dann zur Erwärmung der in der zweiten Behandlungszone einzuleitenden Frischgasmenge verwendet wird und
d) der Behandlungseinrichtung am Warenbahn- Einlaufende eine so große Menge Frischluft zugeführt wird, wie Abgas vom Ende der zweiten Behandlungszone in die Atmosphäre entlassen wird,
gekennzeichnet durch folgende Merkmale:
e) aus dem - in Warenbahnlaufrichtung betrachtet - hinteren Ende der ersten Behandlungszone wird das gesamte Abgas abgezogen, und dieser Abgasstrom wird lediglich nach geregelter weiterer Erwärmung auf eine für das Zuführen in die zweite Behandlungszone geeignete Temperatur insgesamt als Frischgasmenge direkt in diese zweite Behandlungszone eingeleitet;
f) mit Hilfe des am Warenbahn-Auslaufende der zweiten Behandlungszone abgezogenen und durch die Verbrennung der Schadstoffbestandteile erhitzten Abgasteilstromes wird nach der Erwärmung des aus der ersten Behandlungszone entnommenen Abgasstromes zunächst noch die der Behandlungseinrichtung zuzuführende Frischluft erwärmt, bevor dieser Abgasteilstrom in die Atmosphäre entlassen wird.

2. Verfahren nach Anspruch 1, dadurch gekennzeichnet, daß die der Behandlungseinrichtung an ihrem Warenbahn-Einlaufende fortlaufend zuzuführende Frischluft aus dem diese Behandlungseinrichtung umgebenden Raum entnommen und geregelt auf eine Temperatur erwärmt wird, die etwa der Temperatur des aus der ersten Behandlungszone abgezonenen Abgase entspricht, während die demgegenüber erhöhte Temperatur der in die zweite Behandlungszone eingeleiteten Frischgasmenge etwa mit der Temperatur des am Ende dieser zweiten Behandlungszone abgezogenen Abgasteilstromes übereinstimmt.

3. Verfahren nach Anspruch 2, wobei die von der Warenbahn zuerst durchlaufene, erste Behandlungszone als Trocknerteil und die zweite Behandlungszone als Fixierteil der Behandlungseinrichtung verwendet wird, dadurch gekennzeichnet, daß das im Trocknerteil umgewälzte Heißgas im Temperaturbereich von etwa 100_{°}C bis 180_{°}C liegt, wobei die Abgastemperatur etwa 80°C bis 160_{°}C beträgt, während im Fixierteil mit einer Temperatur von etwa 170_{°}C bis 220°C behandelt wird, wobei die Abgastemperatur hier etwa zwischen 150_{°}C und 210_{°}C liegt.

4. Verfahren nach Anspruch 2, dadurch gekennzeichnet, daß der am Ende der zweiten Behandlungszone abgezogene Abgasteilstrom vor seiner Einführung in die Verbrennungseinrichtung auf eine Temperatur von mindestens etwa 550°C bis 650°C vorzugsweise etwa 600°C erhitzt wird.

5. Thermische Behandlungseinrichtung zur Durchführung des Verfahrens nach Anspruch 1, enthaltend
a) eine Verbrennungseinrichtung (4) zur thermischen Nachverbrennung von im Abgasteilstrom aus der zweiten Behandlungszone (2b) mitgeführten Schadstoffbestandteilen,
b) einen ersten indirekten Wärmetauscher (7), der auf der einen Seite von dem aus der zweiten Behandlungszone kommenden Abgasteilstrom und auf der anderen Seite von dem unmittelbar aus der Verbrennungseinrichtung kommenden, erhitzten Abgasteilstrom durchströmt ist,
c) einen zweiten indirekten Wärmetauscher (8), der in Strömungsrichtung (13) des erhitzten Abgasteilstromes dem ersten Wärmetauscher (7) nachgeschaltet und auf seiner einen Seite von diesem Abgasteilstrom und auf der anderen Seite von dem aus der ersten Behandlungszone abgezogenen Abgasstrom durchströmt ist,
d) Leitungen für Frischluft, den Abgasstrom aus ersten Behandlungszone, den Abgasteilstrom aus der zweiten Behandlungszone zur Verbrennungseinrichtung sowie für den Abgasteilstrom von der Verbrennungseinrichtung zu den Wärmetauschern und zum Ableiten in die Atmosphäre, gekennzeichnet durch folgende Merkmale:
e) in Strömungsrichtung (13) des erhitzten Abgas- teilstromes ist dem zweiten Wärmetauscher (8) ein dritter indirekter Wärmetauscher (9) nachgeschaltet, der auf seiner einen Seite ebenfalls von diesem Abgasteilstrom und auf seiner anderen Seite von der dem Warenbahneinlaufende (2a") der Behandlungseinrichtung (2) zuzuführenden Frischluft durchströmt ist;
f) in den Leitungsabschnitten des Abgasteilstromes vom ersten zum zweiten Wärmetauscher (7, 8) und vom zweiten zum dritten Wärmetauscher (8, 9) sind Bypass-Regelklappen (16, 16a, 17, 17a) und Bypass-Leitungen (18, 19) zum teilweisen Umgehen des zweiten und dritten Wärmetauschers angeordnet.

## Claims

1. Method of heat treatment, particularly drying and/or fixing, of a continuously moving length of textile material in treatment apparatus with at least two treatment zones through which the length of material flows in succession using a hot gas stream circulating in the treatment apparatus, the temperature of the hot gas stream being higher in the second treatment zone than in the first treatment zone through which the length of material passes first, in which:
a) exhaust gas is continuously drawn off from the first treatment zone, heated in a heat exchanger and introduced into the second treatment zone as fresh gas,
b) at the end of the second treatment zone an exhaust gas branch stream is drawn off and freed of the constituents of harmful substances which it contains by burning.
c) before it is discharged into the atmosphere this exhaust gas branch stream which is heated by burning is used first of all to preheat the exhaust gas branch stream to be delivered to the burning apparatus and then for heating the quantity of fresh gas to be introduced into the second treatment zone, and
d) a quantity of fresh air is delivered to the treatment apparatus at the material inlet end equivalent to the quantity of exhaust gas discharged into the atmosphere from the end of the second treatment zone,
characterised by the following features:
e) all of the exhaust gas is drawn off from the rear end - viewed in the direction in which the length of material moves - of the first treatment zone, and this exhaust gas stream is merely introduced directly into the second treatment zone after controlled further heating to a temperature suitable for delivery to the second treatment zone;
f) after heating of the exhaust gas stream from the first treatment zone, the fresh air to be delivered to the treatment apparatus is also first of all heated with the aid of the exhaust gas branch stream drawn off at the material outlet end of the second treatment zone and heated by burning the constitutents of harmful substance, before this exhaust gas branch stream is discharged into the atmosphere.

2. Method as claimed in claim 1, characterised in that the fresh air to be continuously delivered to the treatment apparatus at its material inlet end is taken from the space surrounding this treatment apparatus and heated in a controlled manner to a temperature which corresponds approximately to the temperature of the exhaust gases drawn off from the first treatment zone, whilst the higher temperature of the quantity of fresh gas introduced into the second treatment zone corresponds approximately to the temperature of the exhaust gas branch stream drawn off at the end of this second treatment zone.

3. Method as claimed in claim 2, in which the first treatment zone through which the length of material passes first is used as the drying part and the second treatment zone is used as the fixing part of the treatment apparatus, characterised in that the hot gas circulated in the drying part is in the temperature range between 100_{°}C and 180_{°}C, and the exhaust gas temperature is approximately 80_{°}C to 160_{°}C, whilst in the fixing part treatment is carried out at a temperature of approximately 170_{°}C to 220_{°}C, the exhaust gas temperature here being between 150_{°}C and 210_{°}C.

4. Method as claimed in claim 2, characterised in that before its introduction into the burning apparatus the exhaust gas branch stream drawn off at the end of the second treatment zone is heated to a temperature of at least approximately 550_{°}C to 650_{°}C, preferably approximately 600°C.

5. Heat treatment apparatus for carrying out the method as claimed in claim 1, containing
a) burning apparatus (4) for thermal afterburning of constituents of harmful substances carried out of the second treatment zone (2b) in the exhaust gas branch stream,
b) a first indirect heat exchanger (7) through which the exhaust gas branch stream coming from the second treatment zone flows on one side and the heated exhaust gas branch stream coming directly from the burning apparatus flows on the other side.
c) a second heat exchanger (8) which is arranged after the first heat exchanger (7) in the direction of flow (13) of the heated exhaust gas branch stream and through which this exhaust gas branch stream flows on one side and the exhaust gas stream drawn off from the first treatment zone flows on the other side,
d) pipes for fresh air, the exhaust gas stream from the first treatment zone, the exhaust gas branch stream from the second treatment zone to the burning apparatus and for the exhaust gas branch stream from the burning apparatus to the heat exchangers and for discharge into the atmosphere,
characterised by the following features:
e) a third indirect heat exchanger (9) is arranged after the second heat exchanger (8) in the direction of flow (13) of the heated exhaust gas branch stream, and this exhaust gas branch stream also flows through the third heat exchanger on one side and fresh air to be delivered to the material inlet end (2a") of the treatment apparatus flows through it on the other side;
f) bypass regulating valves (16, 16a, 17, 17a) and bypass pipes (18, 19) for partial bypassing of the second and third heat exchangers are arranged in the pipe sections of the exhaust gas stream from the first to the second heat exchangers (7, 8) and from the second to the third heat exchangers (8, 9).

## Revendications

1. Procédé de traitement thermique, en particulier de séchage et/ou de fixage d'une nappe de produit textile en défilement continu dans une installation de traitement comprenant au moins deux zones par lesquelles la nappe de produit passe successivement, traitement effectué à l'aide d'un courant de gaz chaud en circulation dans l'installation et dont la température est supérieure dans la seconde zone à celle régnant dans la première zone de traitement par laquelle passe tout d'abord la nappe de produit,
a) le courant d'évacuation soutiré en permanence de la première zone de traitement étant réchauffé dans un échangeur de chaleur et dirigé sous forme de gaz frais dans la seconde zone de traitement,
b) un courant partiel de gaz d'évacuation étant soutiré à la fin de la seconde zone de traitement et débarrassé par combustion des substances nocives qu'il contient,
c) ce courant partiel de gaz d'évacuation chauffé par combustion étant utilisé avant son évacuation à l'atmosphère tout d'abord pour réchauffer le courant partiel de gaz d'évacuation devant être dirigé sur le dispositif de combustion, puis pour réchauffer le débit de gaz frais devant être dirigé dans la seconde zone de traitement, et
d) de l'air frais étant dirigé dans l'installation de traitement, à l'extrémité d'admission de la nappe de produit, à un débit qui correspond à celui du gaz évacué de la fin de la seconde zone de traitement et rejeté à l'atmosphère,
caractérisé par les particularités suivantes:
e) la totalité du gaz d'évacuation est soutirée de l'extrémité arrière - considérée dans le sens de défilement de la nappe de produit - de la première zone de traitement et ce courant de gaz d'évacuation est simplement porté, après un complément réglé de réchauffage, à la température qui lui convient pour être introduit en totalité sous forme de débit de gaz frais directement dans la seconde zone de traitement;
f) le courant partiel de gaz d'évacuation soutiré de la seconde zone de traitement, à l'extrémité de sortie de la nappe de produit, et chauffé par combustion de ses constituants nocifs, est utilisé, après avoir réchauffé le courant de gaz d'évacuation prélevé sur la première zone de traitement, tout d'abord pour chauffer l'air frais devant être dirigé sur l'installation de traitement, avant d'être évacué à l'atmosphère.

2. Procédé selon la revendication 1, caractérisé en ce que l'air frais devant être introduit en permanence dans l'installation de traitement, à l'extrémité d'admission de la nappe de produit, est prélevé sur l'espace ambiant de cette installation et porté par chauffage de manière réglée à une température qui correspond approximativement à celle des gaz d'évacuation soutirés de la première zone de traitement, tandis que la température, légèrement supérieur à la précédente, du débit de gaz frais devant être dirigé sur la seconde zone de traitement coïncide approximativement avec celle du courant partiel de gaz d'évacuation soutiré à la fin de cette seconde zone de traitement.

3. Procédé selon la revendication 2, suivant lequel la première zone de traitement par laquelle passe tout d'abord la nappe de produit est utilisée en zone de séchage et la seconde, en zone de fixage de l'installation de traitement, caractérisé en ce que le gaz chaud en circulation dans la zone de séchage est à une température d'environ 100 à 180_{°}C, la température du gaz d'évacué de cette zone étant d'environ 80 à 160_{°}C, tandis que le traitement effectué dans la zone de fixage est exécuté à une température d'environ 170 à 220_{°}C, la température des gaz d'évacuation de cette zone étant comprise entre environ 150 et 210_{°}C.

4. Procédé selon la revendication 2, caractérisé en ce que le courant partiel de gaz d'évacuation soutiré de la seconde zone de traitement est chauffé, avant son introduction dans le dispositif de combustion, pour être porté à une température d'au moins environ 550 à 650°C, de préférence d'environ 600_{°}C.

5. Dispositif de traitement thermique pour la mise en oeuvre du procédé selon la revendication 1, comprenant:
a) un dispositif de combustion (4) destiné à la postcombustion thermique des substances nocives entraînées par le courant partiel de gaz d'évacuation de la seconde zone de traitement (2b),
b) un premier échangeur indirect de chaleur (7) qui est balayé d'un côté par le courant partiel de gaz d'évacuation provenant de la seconde zone de traitement et, de l'autre côté, par le courant partiel chauffé de gaz d'évacuation provenant directement du dispositif de combustion,
c) un deuxième échangeur indirect de chaleur (8), qui est monté en aval du premier échangeur par rapport au sens d'écoulement (13) du courant partiel chauffé de gaz d'évacuation et qui est balayé d'un côté par ce courant partiel de gaz d'évacuation et, de l'autre côté, par le courant de gaz d'évacuation soutiré de la première zone de traitement,
d) des canalisations pour l'air frais, pour le courant de gaz d'évacuation de la première zone de traitement, pour le courant partiel de gaz d'évacuation allant de la seconde zone de traitement au dispositif de combustion ainsi que pour le courant partiel de gaz d'évacuation allant du dispositif de combustion aux échangeurs de chaleur et vers l'évacuation à l'atmosphère,
caractérisé par les particularités suivantes:
e) un troisième échangeur indirect de chaleur (9), monté en aval du second (8) par rapport au sens d'écoulement (13) du courant partiel chauffé de gaz d'évacuation, est balayé d'un côté également par ce courant partiel de gaz d'évacuation et, de l'autre côté, par l'air frais devant être dirigé sur l'extrémité d'admission de la nappe de tissu (2a") de l'installation de traitement (2);
f) des clapets régulateurs de dérivation (16, 16a, 17, 17a) et des canalisations de dérivation (18, 19) sont montés dans les sections de la canalisation du courant partiel de gaz d'évacuation qui mènent du premier au deuxième échangeur de chaleur (7, 8) et du deuxième au troisième (8, 9) pour assurer une dérivation partielle de ces deuxième et troisième échangeurs de chaleur.
